# EUROPÄISCHE PATENTSCHRIFT

(11) **EP 2 681 490 B1**
(45) Veröffentlichungstag und Bekanntmachung des Hinweises auf die Patenterteilung: **07.12.2016**
(21) Anmeldenummer: 12707561.2
(22) Anmeldetag: 02.03.2012
(51) Int. Cl.: F24C 7/08

(54) **VERFAHREN ZUM BETREIBEN EINES GARGERÄTS UND KÜCHENNETZWERK**
METHOD FOR OPERATING A COOKING APPLIANCE AND KITCHEN NETWORK
PROCÉDÉ DE FONCTIONNEMENT D'UN APPAREIL DE CUISSON ET RÉSEAU DE CUISINE

(30) Priorität: 03.03.2011 DE 102011001071; 03.03.2011 DE 102011001066; 03.03.2011 DE 102011001062
(43) Veröffentlichungstag der Anmeldung: 08.01.2014
(73) Patentinhaber: Rational AG, 86899 Landsberg/Lech (DE)
(72) Erfinder: LAUTERBACH, Katrin, 86899 Landsberg (DE); KLASMEIER, Jürgen, 86899 Landsberg (DE); BREUNIG, Manfred, 86956 Schongau (DE)
(74) Vertreter: Weber-Bruls, Dorothée
(86) Internationale Anmeldenummer: PCT/EP2012/053662
(87) Internationale Veröffentlichungsnummer: WO 2012/117100

(56) Entgegenhaltungen:
- EP-A1- 2 189 724
- EP-A1- 2 211 116
- EP-A2- 2 085 700
- DE-U1- 20 203 117

## Beschreibung

Die vorliegende Erfindung betrifft ein Verfahren zum Betreiben eines Gargeräts und ein Küchennetzwerk.

Es sind zahlreiche Verfahren zum Betreiben von Gargeräten bekannt, und zwar nicht nur im Zusammenhang mit der Ansteuerung einer Funktionseinrichtung, wie beispielsweise einer Heizeinrichtung oder eines Dampfgenerators zum Garen oder einer Reinigungseinrichtung zum Reinigen. Vielmehr ist es bei modernen Gargeräten von besonderer Bedeutung, die Bedienbarkeit zu vereinfachen, weshalb sich zahlreiche Verfahren zum Betreiben eines Gargeräts mit der Wechselwirkung zwischen einer Eingabeeinrichtung, einer Anzeigeeinrichtung und einer Speichereinrichtung auseinandersetzen, die schlussendlich zur Optimierung der Ansteuerung zumindest einer Funktionseinrichtung führt.

Als Verfahren zum Betreiben eines Gargeräts ist beispielsweise aus der EP 2 211 116 A1 ein Verfahren zur Visualisierung von Programmen für ein Gargerät bekannt. Dabei findet eine Darstellung von Garprogrammen, bestimmt durch Garbetriebsarten, Garprozesse, Garparameter und/oder Gargüter, über virtuelle Bons statt, die vorzugsweise in einem zumindest zweidimensionalen virtuellen Bon-Brett mit einer Zeitachse und zumindest einer Positionsachse anordbar sind, was die Bedienbarkeit eines Gargeräts vereinfacht, da in Restaurantbetrieben übliche Bons in digitalisierter Form zum Einsatz kommen. Insbesondere ermöglicht die Digitalisierung von Bons und eines Bon-Bretts die zeitliche Anordnung von virtuellen Bons auf einem virtuellen Bon-Brett, nämlich durch Ablegen der Bons längs eines Zeitstrahls, wobei die Erstreckung jedes Bons parallel zum Zeitstrahl, die durch die Breite von im wesentlichen rechteckigen Bons gegeben ist, zumindest einen für die Dauer des Garprogramms charakteristischen Parameter visualisiert. Aufgrund der Anordung von Bons relativ zu der Positionsachse lässt sich vorschlagen, wo innerhalb eines Garraums, also in welcher Garraumzone bzw. welchen Garraumbereich, ein bestimmtes Gargut optimalerweise zum Garen plaziert werden sollte.

Die Visualisierung eines für die Dauer eines Garprogramms charakteristischen Parameters ist in der nicht-vorveröffentlichten DE 10 2010 036 639 weiter spezifiziert. Genauer gesagt ist dort ausgeführt, dass eine Unsicherheit über den Zeitbedarf, also über die Dauer, eines Garprogramms zu visualisieren ist, um eine Ablaufsplanung zu ermöglichen. So ist es zu Beginn eines Garprogramms, insbesondere bei kerntemperaturgeführten Garprogrammen, nicht unmittelbar bekannt, wie lang das entsprechende Garprogramm dauert, da die Dauer insbesondere von dem Kaliber des jeweiligen Garguts abhängt. Ausgangspunkt dabei ist ein grundsätzlich rechteckförmiger Bon, dessen Erstreckung parallel zum Zeitstrahl ein Maß für die Gardauer sein soll, weshalb an dem einen Ende des Rechtecks eine Unsicherheit in der Berechnung der Gardauer durch eine Zusatzdarstellung angezeigt wird, beispielsweise über eine Schräge, die mit Steigerung der Vorhersehbarkeit des Garendes geringer wird und schließlich bei Kenntnis des Garendes gänzlich verschwunden ist.

Die im Stand der Technik bekannten Varianten der Anzeige des Ablaufs von Garprogrammen in einem Gargerät ermöglichen grundsätzlich eine Ablaufsplanung, jedoch beschränkt auf die tatsächlichen Garzeiten. Bevor ein Gargut jedoch gegart werden kann, muss es für den entsprechenden Garprozess vorbereitet werden. Sollen zum Beispiel gefrorene Hühnchen gegart werden, müssen dieselben jeweils aus einer Kühltruhe geholt und auf einen Spieß aufgesteckt werden, was einer bestimmten Vorbereitungszeit bedarf. Ebenfalls Bedarf es einer Vorbereitung, wenn vorgegarte Gargüter für ein Bankett auf Teller anzurichten sind, um sodann regeneriert beziehungsweise gefinisht zu werden. Aber auch nach Abschluss eines Garprogramms ist ein Gargut herkömmlicherweise nicht unmittelbar zum Verzehr zu servieren. So benötigen viele Gargüter eine Ruhephase, die ebenfalls für eine Ablaufplanung in einer Großküche von Bedeutung ist, nämlich insbesondere dann, wenn Speisen zu einem bestimmten Zeitpunkt zu servieren sind. Somit gehört es zur Ablaufsplanung in einem Großküchenbetrieb, insbesondere zur Vorbereitung von Events, wie einem Buffet einem Brunch, der Ankunft von Bus-Reisenden oder dergleichen, zusätzlich zu den reinen Garzeiten auch Vorbereitungszeiten und Nachbereitungszeiten zu berücksichtigen. Die bekannten Ablaufspläne, die auf Anzeigeeinrichtungen von Gargeräten dargestellt werden, berücksichtigen bislang weder Vorbereitungszeit noch Nachbereitungszeiten.

Die bekannten Bons repräsentieren lediglich einzelne Garprogramme, wie Fisch-Dämpfen, Fisch-Braten oder dergleichen, und sind allenfalls in Teil-Bons zur Repräsentation von Garschritten, wie zur Repräsentation einer Anbratphase, einer Schmorphase oder dergleichen, aufteilbar. Zudem sind über eine optische Kennzeichnung u.a. ein Garraumklima, ein Zeitbedarf und ein Raumbedarf wiedergebbar, wie insbesondere der EP 2 211 116 A1 entnehmbar ist.

In der gewerblichen Küche besteht aber zudem das Bedürfnis einer Event-Planung. Für jedes dieser Events, bspw. für ein Buffet anlässlich einer Tagung, sind für eine bestimmte Anzahl von Personen eine Vielzahl von Gargütern zuzubereiten, und zwar zum Verzehr zu einer bestimmten Uhrzeit. Die Planung solch eines Events fordert einen erhebliche Aufwand.

In der kommerziellen Küche kommen Gargeräte zum Einsatz, die eine Vielzahl von Garbereichen bzw. Garraumzonen aufweisen, beispielsweise in Form von Einschubebenen, wie bei dem von der Anmelderin unter dem Handelsnamen SelfCooking Center® vertriebenen Gargerät. Solche Gargeräte sind im Restaurantbetrieb rollierend mit Gargut beschickbar, so dass also Gargüter in unterschiedlichen Einschubebenen teilweise parallel gegart werden müssen. Solch eine rollierend Beschickung ist insbesondere bei einem Finishing, also Fertiggaren bereits vorgegarter Gargüter, üblich. Dabei sind nur die Gargüter zumindest zeitweise gleichzeitig in ein und demselben Garraum garbar, die zum Garen das selbe Klima im Garraum benötigen.

Die EP 2 189 724 A1 offenbart ein Verfahren zur Auswahl zumindest eines Garprogramms, bei dem Auswahlvorschläge angezeigt werden, wobei zum gleichzeitigen Garen in mehreren Garzonen eines Garraums die jeweiligen Garprogramme sowohl auf die Garzonen als auch aufeinander abzustimmen sind.

Die EP 1 798 479 B1 offenbart ein Verfahren zum Betreiben eines gewerblichen Gargeräts, bei dem automatisch angezeigt wird, welche Gargüter zu bereits in einem Garraum gegart werdenden Gargütern garbar sind. Die Gargüter sind dabei nach Gargutarten, wie Backwaren, Fleischgerichte, Gemüse und dergleichen, gruppiert.

Die Berechnung eines idealen Garraumklimas im Falle einer rollierenden Beschickung eines Gargeräts ist insbesondere in der EP 1 987 288-B1 beschrieben.

Aus der EP 2 085 700 A2 ist ein Gargerät zur intelligent rollierenden Beschickung bekannt, bei dem im laufenden Betrieb bei Auswahl eines bestimmten Garguts der jeweils geeignetste Platz zur Platzierung desselben im Garraum des Gargeräts ermittelt und angezeigt wird. Eine Eignung einer Behandlungszone kann sich beispielsweise dadurch ergeben, dass bei ihrer Beladung alle in der entsprechenden Beladungsebene angeordneten Gargüter ungefähr zur gleichen Zeit fertig gegart sind, so dass eine Zeitoptimierung vorliegt.

Ein Verfahren zur Bestimmung eines Arbeitsablaufs in einem Gargerät, das auch in einem Gargerätenetzwerk angeschlossen sein kann, ist beispielsweise aus der EP 2 213 175 A1 bekannt und eignet sich für die Zubereitung von Menüs, die jeweils zumindest zwei Gargüter unterschiedlicher Gargutarten aufweisen.

Für eine Produktionsplanung in einer Großküche, insbesondere in Fast-Food-Ketten, ist es wünschenswert, zu wissen, wie viel Gargüter, insbesondere unterschiedlicher Gargutarten, in einem bestimmten Zeitraum, wie beispielsweise zur Mittagsessenszeit oder für ein Event, bei voller Auslastung eines Gargeräts garbar sind.

Ein Küchennetzwerk für eine Vielzahl von Gargeräten ist zum Beispiel aus der DE 202 03 117 U1 bekannt.

Aufgabe der vorliegenden Erfindung ist es, ein Verfahren zum Betreiben eines Gargeräts zu liefern, das die Nachteile des Stands der Technik überwindet.

Diese Aufgabe wird erfindungsgemäß durch die Verfahrensansprüche 1 bis 10 gelöst. Die Verfahren der Ansprüche setzen sich sowohl mit der Berücksichtigung von Vor- und/oder Nachbereitungszeiten bei der Durchführung von Arbeitsprogrammen in Gargeräten auseinander, als auch mit einer Kapazitäts-Ausnutzung.

Gemäß der Erfindung wird ein Verfahren nicht nur zum automatischen Vorschlagen eines Betriebsablaufs zumindest eines Gargeräts auf einer Anzeigeeinrichtung durch Anordnung zumindest eines Repräsentanten eines Arbeitsprogramms des Gargeräts längs eines Zeitstrahls auf der Anzeigeeinrichtung geliefert, wobei über die Erstreckung des Repräsentanten längs des Zeitstrahls die zum Durchführen des Arbeitsprogramms notwendige Zeit abgelesen werden kann, und die für die Durchführung des Arbeitsprogramms notwendige Zeit zusätzlich zur Dauer des Ablaufs des Arbeitsprogramms auch durch eine Vorbereitungszeit zur Vorbereitung des Ablaufs des Arbeitprogramms und/oder eine Nachbereitungszeit zur Nachbereitung des Durchführung des Arbeitprogramms bestimmt wird. Zudem ist bei diesem Verfahren das Anzeigen einer maximalen Kapazität an in einem eine Vielzahl von Garbereichen bzw. Garraumzonen aufweisenden Garraum des Gargeräts in einem Zeitraum von t_{I} bis t_{II} garbaren, jeweils zumindest ein Gargut umfassenden Speisen beschrieben, bei dem
- zumindest ein erster, für den Beladungszustand zum Zeitpunkt t_{I} des Garraums charakteristischer Parameter bestimmt wird,
- zumindest ein zweiter, für jede unterschiedliche Art der zu garenden Speisen charakteristischer Parameter ausgewählt und/oder eingegeben wird, und
- in Abhängigkeit des ersten und zweiten Parameters angezeigt wird, wieviele der Speisen bis zum Zeitpunkt t_{II} in dem Garraum garbar sind.

Demnach ist als ein Arbeitsprogramm ein Garprogramm ausgewählt, so dass die Dauer des Ablaufs des Arbeitsprogramms durch die Garzeit des Garprogramms gegeben wird, wobei vorzugsweise die Vorbereitungszeit bestimmt wird durch ein Auftauen von Gargut, ein Bestücken eines Gargutträgers mit Gargut, ein Würzen von Gargut, ein Einschneiden von Gargut und/oder ein Vorheizen oder Vorkühlen zumindest einer Zone des Garraums des Gargeräts, und/oder vorzugsweise die Nachbereitungszeit bestimmt wird durch ein Kühlen des Gargut, Ruhen-Lassen und/oder Anrichten des Garguts.

Ferner wird erfindungsgemäß vorgeschlagen, dass als Repräsentant jedes Arbeitsprogramms ein virtueller Bon gewählt, wobei ein Teil-Bon zur Repräsentation der Garzeit und zumindest ein weiterer Teil-Bon zur Repräsentation der Vorbereitungs- und/oder Nachbereitungszeit gewählt wird.

Es wird ein Zeitstrahl als Teil eines virtuellen Bon-Bretts auf der Anzeigeeinrichtung angezeigt, wobei das virtuelle Bon-Brett durch eine den Zeitstrahl wiedergebende Zeitachse und zumindest eine eine Garraumzone charakterisierende-Positionsachse bestimmt wird.

Dabei ist vorgesehen, dass bei einer Vielzahl von durchzuführenden Garprogrammen anhand der Positionen der entsprechenden Bons oder Teil-Bons auf dem Bon-Brett angezeigt wird, wann welches Gargut wo in einen Garraum zu beladen und zu entladen ist und welche Maßnahmen hierzu wann im Vorfeld der Beladung und/oder im Anschluss an die Entladung zu tätigen sind.

Erfindungsgemäß wird auch vorgeschlagen, dass jeder Repräsentant zusätzlich zur Angabe des entsprechenden Arbeitsprogramms weitere Informationen anzeigt, wobei im Falle eines Garprogramms zum Garen eines Garguts die weiteren Informationen ausgewählt sind aus der Menge des Garguts, dem Ausgangszustand des Garguts, wie frisch, gefroren oder vorgegart, des mit dem Gargut zu verwendenden Gargutträgers und/oder Handlungsanweisungen an eine Bedienperson.

Gemäß einem anderen Aspekt ist ein Verfahren zum Auswählen von Garprogrammen für zumindest ein Gargerät mit einem eine Vielzahl von Garbereichen bzw. Garraumzonen aufweisenden Garraum, einer Steuer- oder Regeleinrichtung zum Führen der Garprogramme und zumindest einer Behandlungseinrichtung zum Durchführen der Garprogramme besonders vorteilhaft, bei dem eine Bedieneinrichtung, die eine Anzeigeeinrichtung und eine Eingabeeinrichtung umfasst, mit der Steuer- oder Regeleinrichtung für folgende Schritte in Verbindung steht:
- Anzeigen einer Vielzahl von Garprogrammgruppen auf der Anzeigeeinrichtung zum Auswählen einer Garprogrammgruppe aus besagter Vielzahl mittels der Eingabeeinrichtung, wobei jede auswählbare Garprogrammgruppe zumindest zwei Garprogramme, jeweils ausgelegt für Gargut einer bestimmten Gargutart und einer bestimmten Gargutmenge, umfasst,
- Anzeigen zumindest einer für die Gargutart und die Gargutmenge der Garprogramme der ausgewählten Garprogrammgruppe charakteristischen Größe auf der Anzeigeeinrichtung zum Verändern oder Bestätigen der Gargutmengen über die Eingabeeinrichtung und
- Anzeigen eines Vorschlags für die zeitliche und räumliche Beladung des Garraums mit den Gargüter der Garprogramme der ausgewählten Garprogrammgruppe in den veränderten oder bestätigten Gargutmengen auf der Anzeigeeinrichtung zum Verändern oder Bestätigen des Beladungsvorschlags über die Eingabeeinrichtung.

Dabei kann vorgesehen sein, dass jede Garprogrammgruppe, insbesondere als eine Verknüpfung von zumindest zwei unterschiedlichen Garprogrammen, aus einer Speichereinrichtung, vorzugsweise des Gargeräts, heruntergeladen wird.

Jede Garprogrammgruppe kann über einen als virtueller Ober-Bon auf der Anzeigeeinrichtung visualisierten Repräsentanten ausgewählt werden, wobei vorzugsweise über jeden Ober-Bon ein Event, wie ein Brunch, eine Geburtstagsfeier, ein Bus, eine Taufe, eine Schlachtplatte, ein Buffett oder dergleichen, ausgewählt wird.

Bevorzugt ist auch, dass eine über die Eingabeeinrichtung für die Fertigstellung aller Garprogramme der ausgewählten Garprogrammgruppe mit den veränderten oder bestätigten Gargutmengen, vorzugsweise als Zeit des ausgewählten Events, ausgewählte Zielzeit auf der Anzeigeeinrichtung angezeigt und bei der Anzeige des Beladungsvorschlags berücksichtigt wird.

Zudem kann vorgesehen sein, dass zur Anzeige des Belegungsvorschlags jeder virtuelle Ober-Bon in virtuelle Bons aufgeteilt wird, wobei über jeden Bon ein Garprogramm, vorzugsweise eine Gargutart und eine Gargutmenge, angezeigt wird.

Bevorzugt ist auch, dass nach Auswahl der Gargutmenge, insbesondere über die Anzahl der Teilnehmer an dem ausgewählten Event, und der Zielzeit
- ein Warnhinweis ausgegeben wird, wenn bis zur Zielzeit in dem Gargerät nicht die ausgewählte Gargutmenge für alle Garprogramme der ausgewählten Garprogrammgruppe gegart werden kann, und/oder
- die Anzahl an angezeigten Bons für jedes Garprogramm der ausgewählten Garprogrammgruppe in Abhängigkeit von der ausgewählten Gargutmenge bestimmt wird.

Ausführungsformen können vorzugsweise zudem dadurch gekennzeichnet sein, dass in dem Fall, in dem die Anzeigeeinrichtung ein virtuelles Bon-Brett zur Anzeige des Beladungsvorschlags aufweist, auf dem die entsprechenden Bons abgelegt werden und das durch eine Zeitachse und zumindest eine Positionsachse bestimmt wird, die Zeitachse verändert werden kann, wobei vorzugsweise die Zeitspanne von der jeweils aktuellen Zeit bis zur ausgewählten Zielzeit angezeigt wird und/oder zur Veränderung der angezeigten Zeitspanne ein Zeitscrollbereich vorgesehen ist.

Zudem kann vorgesehen sein, dass eine erste Positionsachse übereinander angeordnete Garraumebenen und/oder eine zweite Positionsachse Garraumzonen in einer Ebene charakterisiert.

Weiterhin wird vorgeschlagen, dass die Ober-Bons zusätzlich zur Kennzeichnung von Events, die Bons zusätzlich zur Kennzeichnung von Gargutarten und Gargutmengen, und die Teil-Bons zusätzlich zur Kennzeichnung von Zeiten weitere Informationen, insbesondere Handlungsanweisungen, wie zur Auswahl eines Zubehörs, zum Würzen, zum Anrichten oder dergleichen, darbieten.

Der Zeitraum von t_{I} bis t_{II}, insbesondere der Zeitpunkt t_{II}, kann eingegeben und/oder verändert werden.

Vorteilhaft an der Erfindung ist, dass für jeden Garbereich zur Bestimmung des ersten Parameters bestimmt wird, ob er frei oder belegt ist, wobei für belegte Garbereiche zudem jeweils bestimmt wird, wie lange er noch belegt ist.

Dabei zeichnen sich erfindungsgemäße Verfahren dadurch aus, dass die Belegung eines Garbereichs mit zumindest einem Gargut einer Speise, nach Zuordnung des Garguts zu dem Garbereich, durch zumindest die Garzeit des Garguts bestimmt wird, wobei vorzugsweise auch eine Vorkühl- oder Vorheizzeit des Garbereichs und stets eine Vorbereitungszeit des Garguts, insbesondere zur Anordnung des Garguts auf einem Gargutträger, zum Würzen des Garguts oder dergleichen, und/oder eine Nachbereitungszeit des Garguts, insbesondere zum Auskühlen, Ruhen, Aufschneiden oder dergleichen, berücksichtigt wird beziehungsweise werden.

Mit der Erfindung wird auch gefordert, dass der zumindest eine zweite Parameter der Speise bestimmt wird aus der Garzeit, gegebenenfalls der Vorkühl- oder Vorheizzeit und der Vorbereitungszeit und/oder der Nachbereitungszeit, wobei vorzugsweise auch der Garprozess, das Klima und/oder das Zubehör, insbesondere Gargutträger berücksichtigt wird beziehungsweise werden und wobei vorzugsweise jeder zweite Parameter für die entsprechende Speise speicherbar, auswählbar, änderbar und/oder eingebbar ist.

Dabei kann vorgesehen sein, dass pro Gargut unterschiedlicher Gargutart jeder Speise ein zweiter Parameter bestimmt wird.

Auch kann vorgesehen sein, dass in Abhängigkeit vom Klima im Garraum zum Zeitpunkt t_{I} angezeigt wird, ob und gegebenenfalls welche Speise(n) zum Zeitpunkt t_{I} auswählbar sind, wobei vorzugsweise die Anzeige zu späteren Zeitpunkten t > t_{I}, insbesondere auf Anfrage, aktualisiert wird.

Zudem wird vorgeschlagen, dass für jeden freien Garbereich, insbesondere zum Zeitpunkt t_{I}, angezeigt wird, wann er mit welcher Speise, vorzugsweise welchem Gargut einer Speise, beladen werden soll, wobei vorzugsweise die Anzeige zu späteren Zeitpunkten t > t_{I}, insbesondere auf Anfrage, aktualisiert wird.

Nach der Erfindung kann weiterhin vorgesehen sein, dass die Kapazität, insbesondere zum Zeitpunkt t_{I}, angezeigt wird in Form einer Stückangabe oder einer Gewichtsangabe, vorzugsweise in Abhängigkeit von jeder Speisen, insbesondere den Gargütern derselben.

Erfindungsgemäß kann vorgesehen sein, dass die Kapazitätsanzeige zu späteren Zeitpunkten t > t_{I}, insbesondere auf Anfrage, aktualisiert wird, und/oder bei Überschreitung der maximalen Kapazität durch Eingabe einer Bedienperson ein Warnsignal ausgegeben wird.

Die Erfindung schlägt zudem vor, dass die Stückangabe oder Gewichtsangabe bestimmt wird von den Speisen und/oder deren Gargutträger.

Auch kann vorgesehen sein, dass nach jeder Öffnung einer den Garraum verschließenden Tür oder eines den Garraum verschließenden Deckels eine Aktualisierung der Anzeige stattfindet.

Erfindungsgemäß wird ferner vorgeschlagen, dass die Kapazitätsanzeige als Funktion der Zeit, insbesondere in Diagrammform, erfolgt.

Zudem kann vorgesehen sein, dass in dem Fall, in dem zumindest zwei der zu garenden Speisen unterschiedlichen Arten angehören, ausgewählt und/oder eingegeben wird, mit welcher Gewichtung die Speisen zu garen sind, insbesondere ob die Kapazität auf alle Speisen gleichmäßig zu verteilen ist.

Eine Anzeigeeinrichtung zum Anzeigen einer maximalen Kapazität an in einem eine Vielzahl von Garbereichen bzw. Garraumzonen aufweisenden Garraum eines Gargeräts in einem Zeitraum von t_{I} bis t_{II} garbaren, jeweils zumindest ein Gargut umfassenden Speisen ist vorteilhafterweise in einem Gargerät integriert und/oder mit einer Vielzahl von Gargeräten verbindbar.

Bevorzugte Anzeigeeinrichtungen weisen einen Anzeigebereich in Form eines virtuellen Bon-Bretts auf, in dem Repräsentanten in Form von virtuellen Bons zwecks Veranschaulichung einer räumlichen und/oder zeitlichen Anordnung von Speisen, vorzugsweise der Gargüter der Speisen, in dem Garraum eines Gargeräts ablegbar sind.

Eine Bedieneinrichtung zum Durchführen eines erfindungsgemäßen Verfahrens, die eine Anzeigeeinrichtung und eine Eingabeeinrichtung umfasst, ist vorteilhafterweise in einem Gargerät integriert oder mit demselben in Wirkverbindung bringbar.

Ein Gargerät mit einem eine Vielzahl von Garbereichen bzw. Garraumzonen aufweisenden Garraum, einer Steuer- oder Regeleinrichtung, zumindest einer Behandlungseinrichtung ausgewählt ist aus einer Heizeinrichtung, einer Dampfzuführeinrichtung, einer Dampfabführeinrichtung, einer Luftzirkulationseinrichtung und/oder einer Reinigungseinrichtung, und einer Bedieneinrichtung ist besonders für die Verwirklichung der Erfindung geeignet.

Die Erfindung liefert auch ein Küchennetzwerk mit einer Vielzahl von Gargeräten, wobei über jede Bedieneinrichtung jedes der Gargeräte des Küchennetzwerks bedienbar ist.

Der Erfindung liegt somit zum Einen die überraschende Erkenntnis zugrunde, dass zur Erleichterung einer Ablaufsplanung in einer Großküche zusätzlich zu den reinen Garzeiten auch die zum Ablauf eines jeden Garprogramms benötigten Vorbereitungszeiten und/oder Nachbereitungszeiten nicht nur zu berücksichtigen, sondern auch anzuzeigen sind. Dann kann Anzeigeeinrichtungen für Gargeräte, insbesondere jeweils von einem Gargerät bereitgestellt, entnommen werden, wann welches Gargut wo in einen Garraum zu beladen und zu entladen ist und welche Maßnahmen hierzu wann im Vorfeld der Beladung und/oder im Anschluss an die Entladung zu tätigen sind. Dies ermöglicht einen optimierten Einsatz von Küchenpersonal, insbesondere zum Servieren einer Vielzahl von Speisen zu einem bestimmten Zielzeitpunkt, was beispielsweise bei der Ausrichtung von Events, wie Banketts, Buffets oder dergleichen, gefordert ist. Insbesondere in Fastfood-Restaurants, in denen genauere Vorgaben zur Vorbereitung eines Garguts, Garung eines Garguts und Nachbereitung eines Garguts bestehen, ist der Einsatz eines erfindungsgemäßen Verfahrens zur Produktionsplanung sowie überwachung von besonderem Nutzen.

Garprogramme, die zur Realisation eines Events durchzuführen sind, können miteinander verknüpft werden, nämlich zu einer Garprogrammgruppe, wobei einer Bedienperson eines Gargeräts zur Auswahl einer Garprogrammgruppe eine Vielzahl solcher Garprogrammgruppen nach Art eines Warenkorbs anzeigbar ist. Dabei wird über jedes Garprogramm jeder Garprogrammgruppe Gargut einer bestimmten Gargutart und einer bestimmten Gargutmenge charakterisiert, wobei die für das jeweilige Event benötigte Gargutmenge, die sich häufig an der Anzahl der Teilnehmer des jeweiligen Events orientiert, und Zielzeit, zu der das Event stattfinden soll, eingegeben werden können, um sodann automatisch angezeigt zu bekommen, wann welches Gargut wo in den Garraum zu beladen und später zu entladen ist, so dass schlussendlich also eine komplette Ablaufsplanung für das Event auf einer Anzeigeeinrichtung ablesbar ist.

Die Garprogramme und deren jeweilige Verknüpfung zu einer Garprogrammgruppe können in einer Speichereinrichtung abgelegt sein, wobei die Speichereinrichtung nicht Bestandteil eines Gargeräts sein muss, sondern beispielsweise auch durch einen USB-Stick gegeben sein kann. Ferner können die Garprogrammgruppen über Ober-Bons und die Garprogramme selbst über Bons, wie sie aus dem Stand der Technik bekannt sind, dargestellt werden. Dabei richtet sich die Anzahl an Bons zu einem Garprogramm nach der Anzahl der benötigten Gargüter, also der Gargutmenge. Eine Gargutmenge kann über eine Event-Teilnehmer-Anzahl, eine Gargut-Stückangabe, eine Gargut-Gewichtsangabe oder die Angabe von mit Gargut zu bestückenden Gargutträgern erfolgen.

Wählt eine Bedienperson beispielsweise aus einem Warenkorb ein Ober-Bon für ein vitales Frühstück aus, so wählt er dadurch automatisch Garprogramme mit den Bezeichnungen "Backen Süß" für Croissants, "Backen Salzig" für Brezeln, "Eier Braten" für Spiegeleier, "Gemüse Dämpfen" für Mischgemüse und "Kurzgebratenes" für Bacon aus. Jedes dieser Garprogramme ist über eine Bon darstellbar und jeweils für eine bestimmte Anzahl an Gargütern ausgelegt.

Die Ober-Bons, Bons sowie auch Teil-Bons können weitere Attribute aufweisen, also zusätzlich zu einer bestimmten Breite zur Symbolisierung einer Zeit, eine bestimmte Höhe zur Symbolisierung eines Raumbedarf, einen Codenamen zur Symbolisierung einer Garprogrammgruppe, eines Garprogramms oder eines Teil-Garprogramms und/oder von Handlungsanweisungen, wie zum Beispiel in Form eines Messers, wenn ein Einschneiden notwendig ist.

Die Bons beziehungsweise Teil-Bons können zur Ablaufsanzeige, wie im Stand der Technik bekannt, auf einem Bon-Brett abgelegt werden, das sich dadurch auszeichnet, dass es eine Zeitachse und zumindest eine Positionsachse aufweist, so dass über die Zeitachse die zeitliche Belegung und über die Positionsachse die jeweils zu belegende Zone eines Garraums eines Gargeräts kenntlich gemacht werden kann.

Der Erfindung liegt zum Anderen die überraschende Erkenntnis zugrunde, dass beispielsweise bei Kenntnis des aktuellen Beladungszustandes eines Gargeräts für die nächsten ein oder zwei Stunden vorhersehbar ist, wie viele Gargüter zumindest einer Gargutart garbar sind, wenn denn Informationen zu der Gargutart vorliegen. Ist also beispielsweise der Garraum leer, und soll lediglich eine Gargutart gegart werden, so ist der komplette Garraum mit Gargütern dieser einen Gargutart beladbar, so dass sich die maximale Kapazität in besagten ein oder zwei Stunden aus der Anzahl an Garbereichen und der Garzeit für besagte Gargutart bestimmt. Dabei ist gegebenenfalls auch zu berücksichtigen, dass manche Gargüter auf Grund spezieller Gargutträger mehrere Garbereiche benötigen, wie beispielsweise beim Garen von Hühnchen, die auf Spießen aufgebracht sind und somit sich über zwei Einschubebenen jeweils erstrecken. Sind jedoch die Gargüter in mehrere Gargutarten aufteilbar, beispielsweise in zwei Gargutarten, ist noch zu berücksichtigen, ob eine gleiche Verteilung der Kapazität auf die beiden Gargutarten vorzunehmen ist, so dass dann in Abhängigkeit von den Garprozessen für die beiden Gargutarten sowie der Garzeiten für die beiden Gargutarten angezeigt werden kann, wie viele Gargüter der beiden Gargutarten in besagter einer oder zwei Stunden garbar sind. Dabei ist davon auszugehen, dass die Gargüter der beiden Gargutarten gleiche Klimata im Garraum fordern, so dass ein gleichzeitiges Garen möglich ist. Sollte hingegen das Klima, das die jeweiligen Gargutarten fordern, beispielsweise bestimmt über den jeweiligen Garprozess, unterschiedlich sein, so würde erfindungsgemäß angezeigt werden, dass die beiden Gargutarten nacheinander zuzubereiten sind.

Ist der Garraum zum aktuellen Zeitpunkt beispielsweise zur Hälfte mit Gargütern einer Gargutart belegt, so soll erfindungsgemäß zur Bestimmung der Kapazität der in den nächsten ein oder zwei Stunden garbaren Gargütern noch zusätzlich die Restgarzeit der zum aktuellen Zeitpunkt sich im Garraum befindenden Gargütern berücksichtigt werden.

Für eine Produktionsplanung in der Gastronomie können aber auch mehrere Gargüter unterschiedlicher Gargutarten zu einer Speise zusammengefasst werden, so dass dann beispielsweise für die Vorbereitung eines Banketts angezeigt werden kann, wie viele Speisen in dem vorgegebenen Zeitraum zubereitbar sind. Dabei ist pro Gargut vorzugsweise auch eine Vorbereitungszeit und eine Nachbereitungszeit zu berücksichtigen. Werden beispielsweise Gargüter über Bleche in Einschubebenen gegart, kann es aus hygienischen Gründen Vorgabe in einer Küche sein, ein Blech erst nach Entladen fertig gegarter Gargüter neu zu bestücken und dann in den Garraum einzuführen, so dass eine Vorbereitungszeit zur Bestückung des Blechs notwendig ist. Ebenfalls zur Vorbereitungszeit beitragen Vorgänge wie Einschneiden von Fleisch, Würzen oder dergleichen. Als Nachbereitungszeit sind häufig Ruhephasen zu berücksichtigen. Da die Belegung eines Garraumbereichs die Reservierung desselben für ein bestimmtes Gargut mit umfasst, müssen somit Vorbereitungszeiten sowie Nachbereitungszeiten, falls vorhanden, bei der Bestimmung der Belegung berücksichtigt werden. Denn nur dann, wenn ein neues Gargut in einem Garraumbereich angeordnet werden kann, ist dieser Garraumbereich frei, also als nicht belegt, zu klassifizieren.

Da bei einer rollierenden Beschickung sich üblicherweise bei jedem Öffnen einer Garraumtür oder eines Garraumdeckels die Belegung ändert, ist es vorteilhaft, die Kapazitätsanzeige zumindest bei solch einem Öffnen zu aktualisieren, um eine Produktionsplanung zu ermöglichen.

Besonders übersichtlich ist es, wenn die Kapazitätsanzeige in Diagrammform erfolgt, wobei auf der x-Achse die Zeit und auf der y-Achse die Kapazität in Form einer Stückangabe oder Gewichtsangabe stattfinden kann. Unterschiedliche Gargutarten können dabei durch unterschiedliche Symbole charakterisiert werden. Diese Anzeige ermöglicht es beispielsweise einem Store-Manager eines Fast-Food-Restaurants, eine Kapazitätsplanung für einen bestimmten Zeitbereich vorzunehmen, der von ihm frei wählbar ist. So kann er beispielsweise bei Kontrollgängen überprüfen, wie viele Hühnchenflügel und Würstchen in den nächsten zwei Stunden garbar sind, oder aber wie viele Backwaren am Tag herstellbar sind. Diese Information kann selbstverständlich in vielerlei Hinsicht ausgewertet werden, wie zur Bestimmung der Effizienz eines Restaurants und dergleichen.

Eine Kapazitätsanzeige kann auch in Abhängigkeit von einem Gargutträger stattfinden. Sind auf einem Backblech 10 Semmelrohlinge anordbar, so ist über die Anzeige die Anzahl an Backblechen also genau die Anzahl an Semmelrohlingen bestimmbar. Bei Änderung der Anzahl der Semmelrohlinge pro Backblech ist dies zudem eingebbar und somit berücksichtigbar, bspw. beim Backen besonderer Semmeln, wie besonders kleiner Semmeln für Finger-Food-Zwecke.

Ein Gargut oder eine Speise, die sich aus beispielsweise zwei Gargütern zusammensetzt, kann durch ein virtuelles Bon bzw. ein virtuelles Ober-Bon auf einer Anzeigeeinrichtung im Bereich eines virtuellen Bon-Bretts derart anzeigbar sein, dass eine Bedienperson erkennen kann, wann welches Gargut wo in einem Gargerät zu platzieren ist. Zu diesem Zwecke umfasst das virtuelle Bon-Brett vorzugsweise eine Zeitachse, meist in Form der x-Achse, und zumindest eine Positionsachse, meist in der Form der y-Achse, über die dann beispielsweise eine Einschubebene eines Gargeräts symbolisierbar ist.

Da üblicherweise in einem Restaurant mehrere Gargeräte zum Einsatz kommen, oder aber in verschiedenen Restaurants einer Restaurantkette eine Vielzahl von Gargeräten genutzt werden, können Kapazitätsinformationen auch für eine Vielzahl von Gargeräten auf einer Anzeigeeinrichtung angezeigt werden. So kann es für einen Betreiber von Bäckereien in einer Stadt wichtig sein, um zu einer bestimmten Uhrzeit in sämtlichen Filialen gefüllte Theken zu haben, zu wissen, ob möglicherweise die eine oder andere Backware in einer Filiale gegart und zu einer anderen Filiale gefahren werden muss, da beispielsweise auf Grund einer Verspätung des dortigen Bäckermeisters auch bei maximaler Kapazitätsauslastung des dortigen Gargeräts nicht mehr die gewünschte Anzahl an besagter Backware fertig garbar ist.

Weitere Merkmale und Vorteile der Erfindung ergeben sich aus der nachfolgenden Beschreibung, in der ein Ausführungsbeispiel anhand schematischer Zeichnungen erläutert ist. Dabei zeigt:
- Figur 1: eine Bedieneinrichtung zu einem ersten Zeitpunkt;
- Figur 2: die Bedieneinrichtung von Figur 1 zu einem zweiten Zeitpunkt;
- Figur 3: die Bedieneinrichtung der Figuren 1 und 2 zu einem dritten Zeitpunkt;
- Figur 4: einen Teilabschnitt der Bedieneinrichtung von Figur 3;
- Figur 5: ein Diagramm, auf dessen x-Achse eine Zeit-Skala und auf dessen y-Achse eine Kapazität in Form einer Stückangabe aufgetragen ist; und
- Figur 6: ein Diagramm, dem der Verlauf der Auslastung eines Gargeräts über die Zeit entnehmbar ist.

Eine Bedieneinrichtung 1 zur Realisation einer erfindungsgemäßen Verfahrens, die Bestandteil eines nicht gezeigten Gargerätes sein kann, umfasst ihrerseits eine Anzeigeeinrichtung mit einem Touchscreen 2 und eine Eingabeeinrichtung, die zusätzlich zu dem Touchscreen 2 auch einen Druck-/Drehknopf 3 umfasst. In einer ersten, in Figur 1 gezeigten Menüebene sind auf dem Touchscreen 2 eine Vielzahl von Garprogrammgruppen über Ober-Bons 10 dargstellt. Jedes Ober-Bon 10 repräsentiert also eine Garprogrammgruppe, die ihrerseits jeweils wieder ein Event repräsentiert. Ein Event kann durch Berühren eines Ober-Bons 10 auf dem Touchscreen 2 oder durch Scrollen durch die Ober-Bons mittels des Druck-/Drehknopfs 3 ausgewählt werden. In Figur 1 ist ein Aufleuchten des Ober-Bons 10 mit der Bezeichnung "Bus" dargestellt, was andeuten soll, dass der Event "Bus" ausgewählt ist. Bei diesem Event handelt es sich um die Verköstigung von Reisenden in einem Bus, die zu einem bestimmten Zeitpunkt in einem Restaurant einkehren. Sobald das entsprechende Event ausgewählt worden ist, wechselt die Anzeige auf dem Touchscreen 2 in eine zweite Menüebene, die in Figur 2 dargestellt ist.

In der zweiten Menüebene sind unmittelbar der ausgewählte Event und die aktuelle Uhrzeit ablesbar, nämlich über einen Eventanzeigebereich 11 und einen Echtzeitanzeigebereich 12. In dieser Menüebene ist aber auch die Anzahl der Teilnehmer des Events, also die Anzahl der mit dem Bus Reisenden, auswählbar, nämlich über einen Personenanzahlauswahlbereich 13. Ebenso ist eine Zielzeit auswählbar, zu der den Event-Teilnehmern bestimmte Speisen zu servieren sind, nämlich über einen Zielzeitauswahlbereich 14. Die Speisen, die über den Ober-Bon "Bus" ausgewählt sind, sind gemäß Figur 2 über Bons 15 ablesbar, während die jeweilige Gargutmenge in Stück- bzw. Gewichtsanzeigebereichen 16 ablesbar sind. Bei dem in Figur 2 gezeigten Beispiel sollen 30 Personen, die mit einem Bus zu einem Restaurant gebracht werden, um 12:30 Uhr jeweils eine Speise aus zwei Knödeln, einem Braten à 0,24 kg und Kraut à 33 g serviert bekommen.

Die Bedieneinrichtung 1 kann beispielsweise mit einem Gargerät der Anmelderin, das unter dem Handelsnamen SelfCooking Center ® vertrieben wird, verwendet werden. Dieses Gargerät kann sechs Einschubebenen in seinem Garraum aufweisen, weshalb auf dem Touchscreen 2 sechs Einschubebenenanzeigebereiche 17 zu sehen sind, denen auch jeweils ein Bon 15' in den Einschubebenenanzeigebereichen 17 zugeordnet ist. Die Anzahl der Bons 15' richtet sich dabei nicht nur nach der Anzahl der Garprogramme, die zu der ausgewählten Garprogrammgruppe gehören, sondern auch nach den ausgewählten Gargutmengen. So ist bereits den Stück- bzw. Gewichtsanzeigebereichen 16 die Belegung von Einschüben mit den jeweils ausgewählten Gargütern entnehmbar, wonach für 30 Personen zwei Einschübe mit Knödeln, zwei Einschübe mit Kraut und zwei Einschübe mit Braten notwendig sind, weshalb pro Gargut zwei Bons 15' im Bereich der Einschubebenenanzeigen dargestellt sind. Bei dem in Figur 2 gezeigten Beispiel handelt es sich somit um eine maximale Ausnutzung der Kapazität des Gargeräts mit sechs Einschubebenen.

Sobald eine Bedienperson der Bedieneinrichtung 1 mit der Auswahl des Events, der Personanzahl und der Zielzeit einverstanden ist, kann sie dies durch Berühren eines Bestätigungsbereichs 18 auf dem Touchscreen 2 quittieren. So dann wechselt die Anzeige auf dem Touchscreen 2 in eine dritte Menüebene, die in Figur 3 dargestellt ist.

In der dritten Menüebene ist noch stets am Touchscreen 1 ablesbar, dass der Event "Bus" ausgewählt worden ist, siehe Eventanzeigebereich 11, dass es aktuell 09:45 Uhr ist, siehe den Echtzeitanzeigebereich 12, und dass als Speise ein Gericht mit Knödeln, Kraut und Braten ausgewählt worden ist, siehe die Bons 15. Zusätzlich aber ist in dieser Menüebene auch genau angezeigt, wann welches Gargut wo genau in den Garraum mit den sechs Einschubebenen abzulegen ist. Zu diesem Zwecke bietet das Touchscreen 2 ein Bon-Brett 4 an, in dem nicht nur Einschubebenenanzeigebereiche 17 zur Kenntlichmachung bestimmter Positionen innerhalb des Garraums angezeigt sind, nämlich über eine Positionsachse 22, sondern auch eine Zeitachse 21, die im vorliegenden Fall von 09:32 Uhr bis 12:30 Uhr geht. Die angezeigte Zeitspanne spiegelt also im Wesentlichen die vom aktuellen Zeitpunkt bis zum Zielzeitpunkt verbleibende Zeit wieder.

Das Bon-Brett 4 ist also eine zweidimensionale Darstellung, der man entnehmen kann, wann welches Gargut wo in den Garraum zu platzieren ist. Somit bietet die Anordnung von Bons 15" auf dem Bon-Brett 4 eine Handlungsanweisung für einen Ablauf, der für die wunschgemäße Ausführung eines Events nötig ist. Dabei ist dem Bon-Brett 4 auch die Dauer der jeweiligen Garzeiten entnehmbar, nämlich über die Breite der auf dem Bon-Brett 4 abgelegten Bons 15". Zur Ablaufsplanung in einer Großküche ist es aber nicht nur notwendig, zu wissen, wann welches Gargut zu garen ist, sondern es müssen auch Vorbereitungs- und Nachbereitungszeiten einkalkuliert werden. Eine Vorbereitungszeit ist beispielsweise durch ein Bestücken eines Gargutträgers mit Gargut, einschließlich Holen von Gargut aus einem Kühlschrank oder dergleichen, ein Würzen und Ähnliches bestimmt. Eine Nachbereitungszeit, die beispielsweise einfach durch ein Ruhen-Lassen, Abkühlen oder dergleichen bestimmt sein kann, kann auch wichtig sein. Aus diesem Grunde ist dem Bon-Brett 4 auch eine Vorbereitungszeit sowie eine Nachbereitungszeit entnehmbar, und zwar für jedes Gargut.

Um die verschiedenen Zeitabschnitte beim Fertigstellen einer Speise besser zu veranschaulichen, sind erfindungsgemäß, Teil-Bons vorgesehen, wie in Figur 4 dargestellt. Danach gibt es beispielsweise zum Garen von Braten neben einem Garzeit-Teil-Bon 15"a einen Vorbereitungszeit-Teil-Bon 15"b und einen Nachbereitungszeit-Teil-Bon 15"c.

Die auf dem Bon-Brett 4 angezeigte Zeitspanne ist veränderbar, beispielsweise durch Berühren eines Zeitscrollbereichs 19, um frühere oder spätere Zeitpunkt sichtbar zu machen. Auch ist eine Lupenfunktion möglich, indem im Zeitscrollbereich 19 zwei Finger auseinander gezogen werden.

Insgesamt ist festzuhalten, dass über die Bedieneinrichtung 1 eine genaue Anweisung an Küchenpersonal zur erfolgreichen Durchführung eines Events ausgebbar ist. Die Bedieneinrichtung 1 muss dabei nicht fest mit einem Gargerät verbunden sein, sondern kann auch mit einer Vielzahl von Gargeräten in Verbindung bringbar sein, um dann den Betrieb besagter Gargeräte zu koordinieren, was bei größeren Events mit einer großen Personenanzahl notwendig wird. So könnten für ein Fest-Bankett beispielsweise 5 Gargeräte benötigt werden, deren jeweilige Abläufe beispielsweise über fünf Bon-Bretter auf ein und demselben Touchscreen angezeigt werden könnten. Die Bon-Bretter könnten dabei entweder zeitgleich oder aber auf Anfrage nacheinander angezeigt werden.

Bei dem in Figur 5 dargestellten Beispiel geht es um eine rollierende Beschickung von drei unterschiedlichen Gargutarten, nämlich Hühnchenflügel, Brötchen und Würstchen, die jeweils in einem Finishingprozess (Garprozess) fertig gegart werden sollen und eine gleiche Temperatur, Feuchtigkeit und Luftzirkulation (Klima) fordern, ohne bestimmte Anforderungen an einen Gargutträger (Zubehör) zu haben, wobei die unterschiedlichen Gargutarten zudem alle die gleiche Regenerierungszeit (Garzeit) benötigen. Bei diesem sehr vereinfachten Beispiel sollen zudem bei maximaler Auslastung eines nicht gezeigten Gargeräts 60 Hühnchenflügel oder 60 Brötchen oder 60 Würstchen garbar sein.

Zum Zeitpunkt t₀ ist der Garraum des Gargeräts nach der Figur 5 maximal mit Hühnchenflügel befüllt, die zum Zeitpunkt t₁ fertig gegart sind, so dass dann eine Beladung mit gleich vielen Brötchen und Würstchen, also je 30 Stück, stattfinden kann. Die Brötchen und Würstchen sollen zum Zeitpunkt t₂ fertig gegart sein, so dass dann alle drei Gargutarten gleichgewichtig in ihrer Kapazität garbar sind, also jeweils 20 Hühnchenflügel, 20 Brötchen und 20 Würstchen, bis zum Zeitpunkt t₃. Ab dem Zeitpunkt t₃ werden 50 Hühnchenflügel und 10 Brötchen gegart, und zwar nach Eingabe einer entsprechenden Gewichtung.

Möchte eine Bedienperson beispielsweise zu einem beliebigen Zeitpunkt zwischen t₀ und t₁, also t₀ < t_{I} < t₁, bis zum Zeitpunkt t₂ = t_{II}, also für den Zeitraum von t_{I} bis t_{II}, wissen, wieviel Hühnchenflügel und Brötchen maximal gegart werden können bei einer Gleichgewichtung aller neu in das Gargerät einzubringenden Gargüter, so wird ihr angezeigt werden, dass bis t₁ auf Grund der Vollbeschickung mit Hühnchenflügel keine Brötchen gegart werden können, aber ab t₁ 30 Hühnchenflügel und 30 Brötchen garbar sind.

Ist jedoch t_{I} = t₂ und t_{II} = t₃, und möchte die Bedienperson wissen, wie viele Hühnchenflügel, Brötchen und Würstchen maximal gleichzeitig garbar sind, so wird sie auf Grund der Tatsache, dass zum Zeitpunkt t_{I} der Anfrage der Garraum leer ist, angezeigt bekommen, dass eine maximale Beschickung bei Gleichgewichtung für alle Gargutarten zum Garen von 20 Hühnchenflügel, 20 Brötchen und 20 Würstchen führen würde. Würde sie die gleiche Anfrage zum Zeitpunkt t₃ = t_{I} stellen und eine Gewichtung vornehmen, wonach sie zumindest 50 Hühnchenflügel garen möchte und Brötchen eine höhere Priorität als Würstchen haben, würde ihr angezeigt werden, dass zusätzlich zu 50 Hühnchenflügel nur noch 10 Brötchen garbar sind.

Das erfindungsgemäße Verfahren ermöglicht es somit auch ungeübten Bedienpersonen ohne komplizierte Berechnungen unmittelbar zu erfassen, wie viele Gargüter bestimmter Gargutarten in einem Garraum garbar sind.

Besonders hilfreich ist das erfindungsgemäße Verfahren beim Einsatz mit mehreren Gargeräten, was eine optimale Auslastung der unterschiedlichen Gargeräte mit sich bringt.

Sehr geeignet ist das erfindungsgemäße Verfahren aber auch bei Zusammenfassungen von mehreren Gargütern zu einer Speise, wie anhand der Figuren 1 bis 4 zuvor erläutert.

Figur 6 veranschaulicht über den zeitlichen Verlauf der Belegung des Garraums eines Gargeräts, dass in dem Fall, in dem bei einem Beispiel 1 sechs Einschübe in den Garraum einbringbar und in jeden Einschub 30 Knödel garbar sind, sodass insgesamt bei maximaler Beladung 180 Knödel garbar sind, eine maximale Auslastung bei kurz nach 12:00 Uhr vorliegt, wenn denn Knödel um 12:30 Uhr zu servieren sind. In einem Beispiel 2 liegt eine maximale Auslastung vor, wenn zeitgleich 60 Knödel auf zwei Einschüben und drei kg Kraut in vier Einschüben gegart werden.

Die in voranstehenden Beschreibung, den Ansprüchen sowie Zeichnungen offenbarten Merkmale der Erfindung können sowohl einzeln als auch in jeder beliebigen Form für die Verwirklichung der Erfindung in ihren verschiedenen Ausführungsformen wesentlich sein.

### Bezugszeichenliste

- 1: Bedieneinrichtung
- 2: Touchscreen
- 3: Druck-/Drehknopf
- 4: Bon-Brett
- 10: Ober-Bon
- 11: Eventanzeigebereich
- 12: Echtzeitanzeigebereich
- 13: Personenanzahlauswahlbereich
- 14: Zielzeitauswahlbereich
- 15, 15', 15": Bon
- 15"a, 15"b, 15"c: Teil-Bon
- 16: Stück - bzw. Gewichtsanzeigebereich
- 17: Einschubebenenanzeigebereich
- 18: Bestätigungsbereich
- 19: Zeitscrollbereich
- 21: Zeitachse
- 22: Positionsachse

## Patentansprüche

1. Verfahren zum Betreiben zumindest eines Gargeräts mit einem Garraum, der eine Vielzahl von Garraumzonen aufweist, einer Eingabeeinrichtung, einer Anzeigeeinrichtung und einer Speichereinrichtung, bei dem
• aus der Speichereinrichtung eine Vielzahl von Garprogrammen für das Gargerät abgerufen werden kann, einschließlich einer für die zum Durchführen jedes Garprogramms charakteristischen Zeit, die zusätzlich zur Dauer des Ablaufs des Garprogramms, die durch die Garzeit gegeben ist, auch durch eine Vorbereitungszeit zur Vorbereitung des Ablaufs des Garprogramms und/oder eine Nachbereitungszeit zur Nachbereitung des Durchführung des Garprogramms bestimmt wird, wobei auf der Anzeigeeinrichtung ein Repräsentant eines jeden gespeicherten Garprogramms angezeigt werden kann,
über jeden angezeigten Repräsentanten auch die jeweils dazugehörende Zeit angezeigt wird, als Repräsentant jedes Garprogramms ein virtueller Bon gewählt wird, der längs eines Zeitstrahls auf der Anzeigeeinrichtung angeordnet werden kann, so dass über die Erstreckung des Repräsentanten längs des Zeitstrahls die zum Durchführen des Garprogramms notwendige Zeit visualisiert wird,
jeder Bon aus einem Teil-Bon zur Repräsentation der Garzeit und zumindest einem weiteren Teil-Bon zur Repräsentation der Vorbereitungs- und/oder Nachbereitungszeit aufgebaut wird,
der Zeitstrahl als Teil eines virtuellen Bon-Bretts auf der Anzeigeeinrichtung angezeigt wird,
das virtuelle Bon-Brett ein Koordinatensystem umfasst, das durch eine den Zeitstrahl wiedergebende Zeitachse und zumindest eine die Garraumzonen charakterisierende Positionsachse aufgespannt wird und in dem die Bons so angeordnet werden können, dass bei einer Vielzahl von durchzuführenden Garprogrammen anhand der Positionen der entsprechenden Bons auf dem Bon-Brett angezeigt wird, wann welches Gargut wo in einen Garraum beladen und entladen wird oder werden kann und welche Maßnahme hierzu wann im Vorfeld der Beladung und/oder im Anschluss an die Entladung getätigt wird oder werden kann, und
• zum Anzeigen einer maximalen Kapazität an in dem Garraum in einem Zeitraum von tI bis tII garbaren, jeweils zumindest ein Gargut umfassenden Speisen zumindest ein erster, für den Beladungszustand zum Zeitpunkt tI des Garraums charakteristischer Parameter bestimmt wird,
zumindest ein zweiter, für jede unterschiedliche Art der zu garenden Speisen charakteristischer Parameter ausgewählt und/oder eingegeben wird, und
in Abhängigkeit des ersten und zweiten Parameters angezeigt wird, wieviele der Speisen bis zum Zeitpunkt tII in dem Garraum bei maximaler Belegung garbar sind, wobei für jede Garraumzone zur Bestimmung des ersten Parameters bestimmt wird, ob sie frei oder belegt ist,
für belegte Garraumzonen zudem jeweils bestimmt wird, wie lange sie noch belegt ist, die Belegung einer Garraumzone mit zumindest einem Gargut einer Speise, nach Zuordnung des Garguts zu der Garraumzone, durch zumindest die Garzeit des Garguts bestimmt wird, unter Berücksichtigung einer Vorbereitungszeit des Garguts und/oder einer Nachbereitungszeit des Garguts, und so zumindest ein zweiter Parameter der Speise bestimmt wird aus der Garzeit, der Vorbereitungszeit und/oder der Nachbereitungszeit.

2. Verfahren nach Anspruch 1, **dadurch gekennzeichnet, dass**
die Vorbereitungszeit bestimmt wird durch ein Auftauen des Gargut, ein Bestücken eines Gargutträgers mit dem Gargut, ein Würzen des Garguts, ein Einschneiden des Garguts und/oder ein Vorheizen oder Vorkühlen zumindest einer Zone des Garraums des Gargeräts, und/oder
die Nachbereitungszeit bestimmt wird durch ein Kühlen des Garguts, Ruhen-Lassen des Garguts und/oder Anrichten des Garguts.

3. Verfahren nach Anspruch 1 oder 2, **dadurch gekennzeichnet, dass** eine erste Positionsachse übereinander angeordnete Garraumebenen und/oder eine zweite Positionsachse Garraumzonen in einer Garraumebene charakterisiert.

4. Verfahren nach einem der voranstehenden Ansprüche, **dadurch gekennzeichnet, dass** bei der Bestimmung der Belegung einer Garraumzone mit zumindest einem Gargut einer Speise, auch eine Vorkühl- oder Vorheizzeit der Garraumzone berücksichtigt wird.

5. Verfahren nach einem der voranstehenden Ansprüche , **dadurch gekennzeichnet, dass** der zumindest eine zweite Parameter der Speise zudem bestimmt wird aus dem Garprozess, dem Klima, der Vorkühl- oder Vorheizzeit und/oder dem Zubehör, insbesondere Gargutträger.

6. Verfahren nach einem der voranstehenden Ansprüche, **dadurch gekennzeichnet, dass** pro Gargut unterschiedlicher Gargutart jeder Speise ein zweiter Parameter bestimmt wird.

7. Verfahren nach einem der voranstehenden Ansprüche, **dadurch gekennzeichnet, dass** in Abhängigkeit vom Klima im Garraum zum Zeitpunkt tI angezeigt wird, ob und gegebenenfalls welche Speisen zum Zeitpunkt tI auswählbar sind, wobei vorzugsweise die Anzeige zu späteren Zeitpunkten t > tI, insbesondere auf Anfrage, aktualisiert wird.

8. Verfahren nach einem der voranstehenden Ansprüche, **dadurch gekennzeichnet, dass** die Kapazität angezeigt wird in Form einer Stückangabe, einer Gewichtsangabe oder als Funktion der Zeit, insbesondere in Diagrammform, vorzugsweise auf einem Bon.

9. Verfahren nach einem der voranstehenden Ansprüche, **dadurch gekennzeichnet, dass** die Kapazitätsanzeige zum Zeitpunkt t_{I} stattfindet und zu einem späteren Zeitpunkten t > t_{I}, insbesondere auf Anfrage, aktualisiert wird.

10. Verfahren nach einem der voranstehenden Ansprüche, **dadurch gekennzeichnet, dass** in dem Fall, in dem zumindest zwei der Gargüter der zu garenden Speisen unterschiedlichen Gargutarten angehören und die Kapazität nicht auf alle Gargutarten gleichmäßig zu verteilen ist, eine Gewichtung jeder Gargutart ausgewählt und/oder eingegeben wird.

11. Küchennetzwerk mit einer Vielzahl von Gargeräten, die zum Durchführen eines Verfahrens nach einem der vorangehenden Ansprüchen eingerichtet sind.

## Claims

1. A method for operating at least one cooking appliance having a cooking chamber which has a plurality of cooking chamber areas, an input device, a display device and a memory device, in which
• a plurality of cooking programmes for the cooking appliance can be retrieved from said memory device, including a time characteristic for carrying out each cooking programme which, in addition to the duration of the order of events of said cooking programme, which is given by the cooking time, is also determined by a preparation time for preparing said order of events of said cooking programme and/or a follow-up time for following-up said carrying out of said cooking programme, wherein a representation of one of each stored cooking programme can be displayed on said display device,
the respective relevant time is also displayed for each displayed representative, a virtual coupon is chosen as a representation of each cooking programme, which coupon can be arranged along a timeline on said display device, with the result that said time necessary for carrying out said cooking programme is visualized by the extension of the representative along the timeline,
each coupon is built up from a part-coupon for representing the cooking time and at least one further part-coupon for representing the preparation and/or follow-up time, said timeline is displayed on said display device as part of a virtual coupon board, said virtual coupon board comprises a coordinates system which is defined by a time axis reproducing said timeline and at least one position axis characterizing said cooking chamber areas and in which said coupons can be arranged such that, when there is a plurality of cooking programmes to be carried out, the time when and where each food to be cooked is or can be loaded into and unloaded from a cooking chamber and which measure is or can be actioned for this at what point in time, before said loading and/or subsequent to said unloading, is displayed using the positions of the corresponding coupons on said coupon board, and
• at least one first parameter which is characteristic of the load state at time tI of said cooking chamber is determined in order to display a maximum capacity of meals, each meal comprising at least one food to be cooked, which can be cooked in said cooking chamber in a period from tI to tII,
at least one second parameter, which is characteristic of every different type of meals to be cooked, is selected and/or entered, and
depending on said first and second parameters there is displayed how many of said meals can be cooked by time tII in said cooking chamber when fully loaded, wherein a determination takes place as to whether each cooking chamber is free or occupied, in order to determine said first parameter,
for occupied cooking chamber areas it is also determined how long it is still occupied, said occupancy of a cooking chamber area with at least one food to be cooked of a meal, after the allocation of said food to be cooked to said cooking chamber area, is determined by at least said cooking time of said food to be cooked, by taking into account a preparation time of said food to be cooked and/or a follow-up time of said food to be cooked, and thus at least one second parameter of said meal is determined from said cooking time, said preparation time and/or said follow-up time.

2. The method according to claim 1, **characterized in that**
said preparation time is determined by a defrosting of said food to be cooked, a loading of a carrier for food to be cooked with said food to be cooked, a seasoning of said food to be cooked, a cutting of said food to be cooked and/or a pre-heating or a pre-cooling of at least one area of said cooking chamber of said cooking appliance, and/or
said follow-up time is determined by a cooling of said food to be cooked, leaving of said food to be cooked to stand and/or serving of said food to be cooked.

3. The method according to claim 1 or 2, **characterized in that**
a first position axis characterizes cooking chamber levels arranged one on top of the other and/or a second position axis characterizes cooking chamber areas in a cooking chamber level.

4. The method according to any one of the preceding claims, **characterized in that**, for the determination of said occupancy of a cooking chamber area with at least one food to be cooked of a meal, also a pre-cooling time or pre-heating time of said cooking chamber area is taken into account.

5. The method according to any one of the preceding claims, **characterized in that** said at least one second parameter of said meal is further determined from the cooking process, the climate, said pre-cooling time or said pre-heating time and/or the equipment, in particular carriers for food to be cooked.

6. The method according to any one of the preceding claims, **characterized in that** a second parameter is determined per food to be cooked of different groups of food to be cooked of each meal.

7. The method according to any one of the preceding claims, **characterized in that**, depending on said climate in said cooking chamber there is displayed, at time tI, whether and when appropriate which meals can be selected at time tI, wherein preferably said display is updated at later times t > tI, in particular on demand.

8. The method according to any one of the preceding claims, **characterized in that** said capacity is displayed in form of information concerning units, information concerning weight or as a function of time, in particular in diagram form, preferably on a coupon.

9. The method according to any one of the preceding claims, **characterized in that** said display of capacity takes place at time tI and is updated at a later time t > tI, in particular on demand.

10. The method according to any one of the preceding claims, **characterized in that** in the case in which at least two of said foods to be cooked of said meals to be cooked belong to different groups of food to be cooked and said capacity is not to be distributed evenly over all groups of food to be cooked, a weighting of each group of food to be cooked is selected and/or entered.

11. A kitchen network having a plurality of cooking appliances which are designed to carry out a method according to any one of the preceding claims.

## Revendications

1. Procédé de fonctionnement d'au moins un appareil de cuisson ayant un espace de cuisson ayant une pluralité de zones d'espace de cuisson, un dispositif de saisie, un dispositif d'affichage et un dispositif de mémoire, où
• une pluralité de programmes de cuisson pour l'appareil de cuisson peut être extrairée du dispositif de mémoire, y compris un temps caractéristique pour la réalisation de chaque programme de cuisson, lequel est déterminé, en plus de la durée d'exécution du programme de cuisson donné par le temps de cuisson, également par un temps de préparation pour préparer l'exécution du programme de cuisson et/ou un temps de finition pour finir la réalisation du programme de cuisson, un représentant de chaque programme de cuisson mémorisé pouvant être affiché sur le dispositif d'affichage,
le temps associé correspondant étant également affiché pour chaque représentant affiché, une étiquette virtuelle étant sélectionnée comme représentant de chaque programme de cuisson, lequel peut être disposé le long d'un axe temporel sur le dispositif d'affichage, si bien que par l'extension du représentant le long de l'axe temporel le temps nécessaire à la réalisation du programme de cuisson est visualisée,
chaque étiquette étant constituée d'une étiquette partielle pour la représentation du temps de cuisson et d'au moins une autre étiquette partielle pour la représentation du temps de préparation et/ou de finition,
l'axe temporel étant affiché comme partie d'un tableau d'étiquettes virtuelles sur le dispositif d'affichage,
le tableau d'étiquettes virtuelles comprenant un système de coordonnées, défini par une ligne temporelle représentant l'axe temporel et au moins un axe de position caractérisant les zones d'espace de cuisson, et où les étiquettes peuvent être disposées de telle manière qu'en cas d'une pluralité de programmes de cuisson à réaliser, il est affiché sur la base des positions des étiquettes correspondantes sur le tableau d'étiquettes quand et quel aliment à cuire est ou peut être chargé en quelque lieu dans un espace de cuisson et déchargé de celui-ci, et quelle mesure est ou peut être prise à cet effet préalablement au chargement et/ou suite au déchargement, et
• pour l'afficher d'une capacité maximale de plats qui pouvant être cuits, chaque comprenant au moins un aliment à cuire dans un espace de cuisson pendant une période comprise entre tI et tII, au moins un premier paramètre caractéristique pour l'état de charge de l'espace de cuisson au moment tI est déterminé,
au moins un deuxième paramètre caractéristique pour chaque type différent de plats à cuire est sélectionné et/ou saisi, et
en fonction du premier et du deuxième paramètres, le nombre de plats pouvant être cuits en cas d'une occupation maximale dans l'espace de cuisson jusqu'au moment tII est affiché, où pour chaque zone d'espace de cuisson il est déterminé ou bien si celle-ci est libre ou occupée pour la détermination du premier paramètre,
pour chaque des zones d'espace de cuisson occupées, est en outre déterminé pour combien de temps encore elle reste occupée, l'occupation d'une zone d'espace de cuisson par au moins un aliment à cuire d'un plat, après affectation de l'aliment à cuire à la zone d'espace de cuisson, étant déterminée au moins par le temps de cuisson de l'aliment à cuire, compte tenu d'un temps de préparation de l'aliment à cuire et/ou d'un temps de finition de l'aliment à cuire, au moins un deuxième paramètre des plats étant ainsi déterminé à partir du temps de cuisson, du temps de préparation et/ou du temps de finition.

2. Procédé selon la revendication 1, **caractérisé**
**en ce que** le temps de préparation est déterminé par une décongélation de l'aliment à cuire, une mise en place de l'aliment à cuire sur un support d'aliment à cuire, un assaisonnement de l'aliment à cuire, une découpe de l'aliment à cuire et/ou un pré-chauffage ou un pré-refroidissement d'au moins une zone de l'espace de cuisson de l'appareil de cuisson, et/ou
le temps de finition est déterminé par un refroidissement de l'aliment à cuire, un repos de l'aliment à cuire et/ou un dressage de l'aliment à cuire.

3. Procédé selon la revendication 1 ou la revendication 2, **caractérisé en ce qu'**un premier axe de position caractérise des plans superposés d'espace de cuisson et/ou un deuxième axe de position caractérise des zones d'espace de cuisson sur un plan d'espace de cuisson.

4. Procédé selon l'une des revendications précédentes, **caractérisé en ce que** lors la détermination de l'occupation d'une zone d'espace de cuisson avec au moins un aliment à cuire d'un plat, un temps de pré-refroidissement ou de pré-chauffage de la zone d'espace de cuisson est également pris en compte.

5. Procédé selon l'une des revendications précédentes, **caractérisé en ce que** ledit au moins un deuxième paramètre du plat est en outre déterminé à partir du processus de cuisson, du climat, du temps de pré-refroidissement ou de pré-chauffage et/ou des accessoires, en particulier du support d'aliment à cuire.

6. Procédé selon l'une des revendications précédentes, **caractérisé en ce qu'**un deuxième paramètre est déterminé par aliment à cuire de type différent de chaque plat.

7. Procédé selon l'une des revendications précédentes, **caractérisé en ce qu'**en fonction du climat dans l'espace de cuisson au moment tI, il est affiché si des plats sont sélectionnables au moment tI, et le cas échéant lesquels, l'affichage étant préférentiellement actualisé à un moment ultérieur t > tI, en particulier sur demande.

8. Procédé selon l'une des revendications précédentes, **caractérisé en ce que** la capacité est affichée sous forme d'une indication de pièces, d'une indication de poids ou en tant que fonction du temps, en particulier sous forme de diagramme, préférentiellement sur un étiquette.

9. Procédé selon l'une des revendications précédentes, **caractérisé en ce que** l'affichage de capacité est effectué au moment tI et est actualisé à un moment ultérieur t > tI, en particulier sur demande.

10. Procédé selon l'une des revendications précédentes, **caractérisé en ce que** dans le cas où au moins deux des aliments à cuire des plats à cuire relèvent de types d'aliments à cuire différents et la capacité ne peut être répartie de manière homogène pour tous les types d'aliments à cuire, une pondération de chaque type d'aliment à cuire est sélectionnée et/ou saisie.

11. Réseau de cuisine ayant une pluralité d'appareils de cuisson prévus pour l'exécution d'un procédé selon l'une des revendications précédentes.
